# EUROPÄISCHE PATENTSCHRIFT

(11) **EP 2 523 884 B1**
(45) Veröffentlichungstag und Bekanntmachung des Hinweises auf die Patenterteilung: **07.05.2014**
(21) Anmeldenummer: 11700740.1
(22) Anmeldetag: 13.01.2011
(51) Int. Cl.: B65H 54/54, B65H 75/24

(54) **SPULSPINDEL**
SPOOL SPINDLE
BROCHE À BOBINE

(30) Priorität: 14.01.2010 DE 102010004562
(43) Veröffentlichungstag der Anmeldung: 21.11.2012
(73) Patentinhaber: Oerlikon Textile GmbH & Co. KG, 42897 Remscheid (DE)
(72) Erfinder: VOß, Rainald, 42929 Wermelskirchen (DE)
(74) Vertreter: Kahlhöfer, Hermann
(86) Internationale Anmeldenummer: PCT/EP2011/050419
(87) Internationale Veröffentlichungsnummer: WO 2011/086142

(56) Entgegenhaltungen:
- EP-A1- 0 335 254
- DE-A1- 2 447 608
- DE-A1- 19 607 916
- GB-A- 2 421 636
- RU-C1- 2 381 772

## Beschreibung

Die Erfindung betrifft eine Spulspindel für eine Aufspulmaschine gemäß dem Oberbegriff des Anspruchs 1.

Eine gattungsgemäße Spulspindel für eine Aufspulmaschine ist aus der DE 196 07 916 A1 bekannt.

Derartige Spulspindeln werden in Aufspulmaschinen zum Aufspulen von vorzugsweise frisch gesponnenen synthetischen Fäden zu Spulen eingesetzt. Hierzu sind eine oder mehrere Spulhülsen hintereinander auf der in der Aufspulmaschine auskragend angeordneten Spulspindel aufgesteckt. Zur Fixierung der Spulhülse am Umfang der Spulspindel ist eine Klemmeinrichtung vorgesehen, die ein Spannen und ein Entspannen der Spulhülse ermöglicht.

Bei der bekannten Spulspindel ist die Klemmeinrichtung in einem Ringraum zwischen einer äußeren Mantelbuchse und einer inneren Hohlspindel angeordnet. Die Mantelbuchse und die Hohlspindel sind drehfest miteinander verbunden, wobei die Hohlspindel mittels einer Antriebswelle angetrieben wird. Zum Klemmen der Spulhülse weist die Klemmeinrichtung mehrere Klemmkörper auf, die in Öffnungen der Mantelbuchse geführt sind und die durch Verschieben eines Ringkolbens am Umfang der Hohlspindel radial bewegbar sind, um die Spulhülse zu spannen oder zu entspannen. Der Ringkolben wird hierbei üblicherweise durch mehrere Federn in einer Spannstellung gehalten. Nur zum Entspannen der Spulhülsen, um beispielsweise Vollspulen von der Spulspindel abziehen zu können, ist eine Aktivierung der Klemmeinrichtung erforderlich.

Bei der bekannten Spulspindel ist die Tragfähigkeit und damit die Biegefestigkeit im Wesentlichen durch die Hohlspindel und deren Außendurchmesser bestimmt. Bei lang auskragenden Spulspindeln besteht daher der Wunsch, möglichst biegesteife Hohlspindeln zu erhalten. Dadurch verschieben sich die kritischen Drehzahlen und damit die Gefahr erhöhter Resonanzschwingungen.

Um die Biegesteifigkeit der Spulspindeln zu erhöhen, ist aus der EP 1 456 108 desweiteren eine Spulspindel bekannt, bei welcher zwischen der Mantelbuchse und der Hohlspindel mehrere Stützmittel angeordnet sind, die zwischen der Mantelbuchse und der Hohlspindel eine Verspannung erzeugen. Damit lässt sich zwar die Tragfähigkeit der Spulspindel verbessern, was jedoch nur durch zusätzliche Mittel an der Spulspindel erreicht wird.

Es ist daher Aufgabe der Erfindung, die gattungsgemäße Spulspindel ohne zusätzliche Mittel derart weiterzubilden, dass eine höhere Tragfähigkeit erreicht wird.

Diese Aufgabe wird erfindungsgemäß dadurch gelöst, dass die Federn jeweils mehrere in Umfangsrichtung des Ringkolbens ausgerichtete flache Windungen aufweisen.

Vorteilhafte Weiterbildungen der Erfindung sind durch die Merkmale und Merkmalskombinationen der jeweiligen Unteransprüche definiert.

Der besondere Vorteil der Erfindung liegt darin, dass der Einbauraum für die Klemmeinrichtung im erheblichen Maße reduziert werden kann. Dadurch lässt sich bei gleichem Außendurchmesser der Spulspindel die Hohlspindel mit einem maximal möglichen Durchmesser ausführen. Der Einbauraum der Feder ist nicht mehr durch einen Windungsdurchmesser, sondern im Wesentlichen durch eine Drahtstärke der in einer Ebene liegenden Windungen bestimmt. Insoweit ist der zur Aufnahme der Klemmeinrichtung erforderliche Ringraum auf ein Mindestmaß reduzierbar. So konnte gegenüber herkömmlichen Klemmeinrichtungen die Einbauhöhe der Klemmeinrichtung um über 40% verringert werden.

Um bei den relativ kurzen Verschiebewegen und damit relativ kurzen Federwegen eine ausreichende Federkraft zum Spannen der Spulhülsen am Umfang der Mantelbuchse zu erhalten, sind gemäß einer vorteilhaften Weiterbildung der Erfindung die Windungen der Federn jeweils durch mäanderförmig oder zick-zack-förmig gebogene Federdrähte in einer Ebene gebildet. Damit lassen sich gleich Federcharakteristiken realisieren, wie sie beispielsweise bei zylindrisch gewickelten Federn üblich ist.

Zur weiteren Optimierung des Einbauraumes der gesamten Klemmeinrichtung weisen die Windungen der Federn in Umfangsrichtung des Ringkolbens gemäß einer vorteilhaften Weiterbildung der Erfindung eine Knickung oder eine Krümmung auf.

Hierbei ist die Knickung bzw. die Krümmung der Windungen bei den Federn derart gewählt, dass eine Anpassung an den mittleren Durchmesser des Ringkolbens gegeben ist.

Zum Spannen der Spulhülsen weist die Klemmeinrichtung mehrere radial bewegliche Klemmkörper auf, die zum Spannen und Entspannen aus der äußeren Mantelbuchse geführt werden. Damit eine möglichst gleichmäßige, am Umfang verteilte Klemmung der Spulhülse erfolgt, sind die Federn gemäß einer bevorzugten Weiterbildung gleichmäßig am Umfang des Ringkolbens verteilt angeordnet und in Ausnehmungen des Ringkolbens geführt. Damit lässt sich eine gleichmäßige axiale Verschiebung des Ringkolbens erzeugen, so dass die in einer Ebene angeordneten Klemmkörper synchron geführt werden können.

Die Federn werden bevorzugt als Druckfedern ausgebildet und innerhalb des Ringraumes zwischen einem Anschlag und dem Ringkolben eingespannt. Da die Betriebszeiten der Klemmeinrichtung im gespannten Zustand weitaus größer sind als die Betriebszustände im entspannten Zustand können vorteilhaft dauerfeste Federn realisiert werden.

Zum Entspannen ist es erforderlich, dass der Ringkolben entgegen der Federkraft am Umfang der Hohlspindel zurück geschoben wird. Hierzu wird bevorzugt ein Druckfluid verwendet, das mittels einer Druckquelle in einen Druckraum geleitet wird, der unmittelbar durch eine Druckfläche des Ringkolbens begrenzt ist. Der Ringkolben ist hierzu bevorzugt einteilig ausgebildet und weist an dem zu den Druckfedern gegenüberliegenden Ende die Druckfläche auf.

Gemäß einer weiteren besonders vorteilhaften Weiterbildung der Erfindung weist der Ringkolben pro Klemmkörper einen Spannschuh auf, welcher mit den betreffenden Klemmköpern zusammenwirkt und welcher durch einen Einschnitt im Ringkolben gebildet ist. Damit lassen sich die Vielzahl der Bauelemente der Klemmeinrichtung auf ein Minimum reduzieren, so dass durch den Ringkolben jedem der Klemmkörper ein Spannschuh zugeordnet ist.

Alternativ können die den Klemmkörpern zugeordneten Spannschuhe auch als separate Teile formschlüssig mit dem Ringkolben verbunden werden. So lassen sich die Spannschuhe aus einem anderen besonders gleitfähigen Material bilden.

Um beim Spannen der Spulhülsen eine ausreichende Abstützung der Spannschuhe in radialer Richtung zu erhalten, sind die Spannschuhe jeweils durch einen elastischen Steg mit dem Ringkolben verbunden. Damit erfolgt bei jedem der Spannschuhe eine Abstützung unmittelbar am Umfang der Hohlspindel.

Zur Fixierung der Spulhülsen hat sich die Weiterbildung der Erfindung besonders bewährt, bei welcher die Klemmkörper jeweils eine wellenförmige Oberfläche mit mehreren Spannkanten oder eine waffelförmige Oberfläche mit mehreren Spannspitzen aufweisen. Insbesondere bei Verwendung von Spulhülsen aus Pappe können somit formschlüssige Klemmverbindungen erzeugt werden.

Eine Feder zur Verwendung in der erfindungsgemäßen Spulspindel zeichnet sich dadurch aus, dass die flachen Windungen an eine gekrümmte Ebene entsprechend dem jeweiligen Ringkolbendurchmesser angepasst sind. Damit lässt sich der Einbauraum der Feder besonders kompakt ausbilden.

Ein Ausführungsbeispiel der erfindungsgemäßen Spulspindel sowie weitere Vorteile sind unter Hinweis auf die beigefügten Zeichnungen nachfolgend näher beschrieben.

Es stellen dar
- Fig. 1: schematisch eine Ansicht eines Ausführungsbeispiels der erfindungsgemäßen Spulspindel
- Fig. 2: schematisch das Ausführungsbeispiel aus Fig. 1 in geänderter Betriebssituation
- Fig. 3: schematisch eine Querschnittansicht des Ausführungsbeispiels aus Fig. 1
- Fig. 4: schematisch eine Draufsicht einer Feder der Klemmeinrichtung
- Fig. 5: schematisch eine Seitenansicht einer Feder der Klemmeinrichtung
- Fig. 6: schematisch eine Seitenansicht der Feder der Klemmeinrichtung
- Fig. 7: schematisch ein an einem Ringkolben angeformter Spannschuh der Klemmeinrichtung
- Fig. 8: schematisch ein weiteres Ausführungsbeispiel der erfindungsgemäßen Spulspindel

In den Fig. 1, 2 und 3 ist ein erstes Ausführungsbeispiel der erfindungsgemäßen Spulspindel in mehreren Ansichten schematisch dargestellt. In den Fig. 1 und 2 ist das Ausführungsbeispiel in einer Seitenansicht gezeigt, wobei das auskragende freie Ende der Spulspindel in einer Schnittdarstellung und das Lagerende der Spulspindel in der Seitenansicht dargestellt ist. In Fig. 1 ist das Ausführungsbeispiel mit einer am Umfang aufgespannten Spulhülse mit gespannter Klemmeinrichtung und in Fig. 2 ohne Spulhülse mit entspannter Klemmeinrichtung gezeigt, wobei in Fig. 1 die Spulhülse in der linken Zeichnungshälfte nur gestrichelt angedeutet ist.

Die Fig. 3 zeigt einen Querschnitt des Ausführungsbeispiels mit gespannter Klemmeinrichtung, wie in Fig. 1 dargestellt.

Insoweit kein ausdrücklicher Bezug zu einer der Figuren gemacht ist, gilt die nachfolgende Beschreibung für alle Figuren.

Die Spulspindel weist eine äußere Mantelbuchse 1 auf, die über den Umfang einer Hohlspindel 2 gestülpt ist und zwischen einem Bund 23 und einem Deckel 20 gehalten wird. Die Hohlspindel 2 ist mit einer Antriebswelle 4 gekoppelt und über einen hohlzylindrischen Spindelträger 3 drehbar gelagert. Die Verbindung der Hohlspindel 2 mit der Antriebswelle 4 sowie die Lagerung der Antriebswelle 4 und der Hohlspindel 2 sind in diesem Ausführungsbeispiel nicht näher gezeigt, da sie allgemein für derartige Spulspindeln bekannt sind und für die Erfindung nur untergeordnete Bedeutung aufweisen.

Wie aus den Schnittdarstellungen der Figuren 1, 2 und 3 hervorgeht, ist zwischen der äußeren Mantelbuchse 1 und der Hohlspindel 2 ein Ringraum 5 gebildet, in welcher eine Klemmeinrichtung 6 angeordnet ist. Die Klemmeinrichtung 6 erstreckt sich über die gesamte Länge der Mantelbuchse 1 und weist je nach Anzahl der an der Spulspindel aufzunehmenden Spulhülsen mehrere in Normalebenen verteilt angeordnete Klemmkörper 8 auf.

In Fig. 1 und 2 sind jeweils zwei Gruppen von Klemmkörpern 8 gezeigt, mit denen beispielsweise eine Spulhülse 24 am Umfang der Mantelbuchse 1 gespannt werden kann. Jede Gruppe von Klemmköpern 8 ist identisch aufgebaut, so dass zur weiteren Erläuterung der Klemmeinrichtung 6 die am auskragenden Ende angeordneten Klemmkörper 8 näher erläutert werden.

Die Klemmkörper 8 sind jeweils in einer Mantelöffnung 7 der Mantelbuchse 1 radial geführt.

Wie aus der Darstellung in Fig. 3 hervorgeht, weisen die Klemmkörper in radialer Richtung zwei gegenüberliegende Haltekragen 10 auf, die ein Herausfallen der Klemmkörper 8 aus der Mantelöffnung 7 der Mantelbuchse 1 heraus verhindern.

An einer Oberseite weisen die Klemmkörper 8 eine wellenförmige Oberfläche mit mehreren parallel ausgerichteten Spannkanten 9 auf. Die Unterseite der Klemmkörper 8 wird durch eine keilförmige Gleitfläche 11 gebildet, die mit einem Ringkolben 12 zusammenwirkt.

Wie aus den Fig. 1, 2 und 3 hervorgeht, ist der Ringkolben 12 am Umfang der Hohlspindel 2 angeordnet und in axialer Richtung an dem Ringraum 5 axial verschiebbar. Der Ringkolben 12 trägt zu jedem Klemmkörper 8 einen Spannschuh 14, der keilförmig ausgebildet ist und mit der Gleitfläche 11 auf den Klemmkörper 8 einwirkt. Der Spannschuh 14 ist über einen elastischen Steg 15 mit dem Ringkolben 12 verbunden. Am Umfang des Ringkolbens 12 sind mehrere Spannschuhe 14 verteilt angeordnet.

Zum Verständnis der Ausbildung des Spannschuhs 14 ist in Fig. 7 ein Ausschnitt des Ringkolbens 12 in einer Draufsicht gezeigt. Der Ringkolben 12 weist pro Spannschuh 14 einen Einschnitt 13 auf. Innerhalb des Einschnittes 13 ist der Spannschuh 14 über den Steg 15 elastisch bewegbar.

Wie in der Darstellung in Fig. 1, 2 und 3 gezeigt, führt die elastische Anbindung des Spannschuhs 14 dazu, dass der Klemmkörper 8 und der Spannschuh 14 gemeinsam am Umfang der Hohlspindel 2 angestützt werden.

An dem Ringkolben 12 greifen mehrere am Umfang gleichmäßig verteilte Federn 18 an. Die Federn 18 sind als Druckfedern ausgebildet und weisen mehrere flache Windungen 25 eines Federdrahtes 26 in Umfangsrichtung des Ringkolbens 12 auf. Hierzu sind die Federn in einer Ausnehmung 19 des Ringkolbens 12 geführt.

Wie aus der Darstellung in Fig. 1 und 2 hervorgeht, sind die Federn 18 zwischen einen durch den Deckel 20 gebildeten Anschlag und dem Ringkolben 12 eingespannt. Bei der in Fig. 1 dargestellten Situation drücken die Federn 18 den Ringkolben am Umfang der Hohlspindel 2 in Richtung Lagerende, so dass die Spannschuhe 14 des Ringkolben 12 die Klemmkörper 8 aus der Mantelbuchse 1 herausdrücken. In diesem Zustand wird die Spulhülse 24 gespannt.

Wie aus der Darstellung in den Fig. 1 und 2 hervorgeht, weist der Ringkolben 12 auf dem zur Feder 18 gegenüberliegenden Ende eine Druckfläche 17 auf, die einen Druckraum 21 begrenzt. Der Druckraum 21 ist über einen Druckanschluss 22 mit dem Innenraum der Hohlspindel 2 gekoppelt. Der Innenraum der Hohlspindel 2 lässt sich über einen hier nicht dargestellten Anschluss mit einer Druckquelle verbinden, so dass ein Druckfluid in den Druckraum 21 geleitet werden kann. Der Ringkolben 12 weist gegenüber dem Druckraum 21 zwei Dichtungen 16.1 und 16.2 auf, die gegenüber der Mantelbuchse 1 und gegenüber der Hohlspindel 2 eine Abdichtung des Druckraumes 21 erzeugen.

Für den Fall, dass an der Spulhülse 24 eine fertig gewickelte Spule erhalten ist, wird die Hohlspindel 2 zum Wechseln der Spule abgebremst. Nach Stillstand an der Spulspindel wird eine Druckquelle zum Entspannen der Klemmeinrichtung angeschlossen, so dass in dem Druckraum 21 ein Druckfluid eingeleitet wird. Das Druckfluid führt dazu, dass der Ringkolben 12 gegen die Federkraft der Federn 18 in Richtung freies Ende verschoben wird. Damit löst sich die Verspannung der Spulhülse und die Klemmkörper 8 können ins Innere der Mantelbuchse 1 zurücktreten. Diese Betriebssituation der Spulspindel ist in Fig. 2 gezeigt.

Um den Einbauraum der Klemmeinrichtung 6 sowie den Ringraum 5 so klein wie möglich zu gestalten, sind die Federn 18 sowohl in Windungsrichtung als auch in Windungsform dem Ringkolben 12 angepasst. Wie aus der Darstellung in Fig. 4 hervorgeht, sind die Federn 18 durch einen mäanderförmig gebogenen Federdraht 26 gebildet. Somit ergeben sich mehrere hintereinander liegende flache Windungen 25, die bei Herstellung zunächst in einer Ebene erzeugt werden. Anschließend werden die Federn 18 durch eine Knickung oder eine Krümmung derart verformt, dass die Windungen 25 eine zum mittleren Durchmesser des Ringkolbens 12 angepasste Form aufweisen. Die erfindungsgemäße Feder 18 weist somit Windungen 25 auf, die an eine gekrümmte Ebene angepasst sind. Die gekrümmte Ebene ist vorteilhaft entsprechend dem Ringkolben, an welchem die Federn geführt werden, angepasst.

Als Beispiel ist in Fig. 5 eine Feder 18 gezeigt, bei welcher die Windungen 25 durch eine Knickung verformt sind. Hierzu werden die beiden Schenkel der Windungen 25 symmetrisch zu einer mittleren Biegekante 27 verbogen.

In Fig. 6 ist ein Ausführungsbeispiel der Feder 18 gezeigt, bei welcher die Windungen 25 eine gleichmäßige Krümmung mit einem Krümmungsradius R proportional zum mittleren Durchmesser des Ringkolbens 12 aufweisen. Damit lassen sich sehr kompakte Klemmeinrichtungen realisieren, deren Einbauhöhe nur wenige Millimeter beträgt.

In Fig. 8 ist ein weiteres Ausführungsbeispiel der erfindungsgemäßen Spulspindel schematisch dargestellt. Das Ausführungsbeispiel ist im Wesentlichen identisch zu dem Ausführungsbeispiel nach Fig. 1 und Fig. 2, so dass nachfolgend im Wesentlichen nur die Unterschiede erläutert werden und ansonsten Bezug zu der vorgenannten Beschreibung genommen wird.

Bei dem Ausführungsbeispiel nach Fig. 8 sind die den Klemmkörpern 8 zugeordneten Spannschuhe 14 jeweils als separate Bauteile ausgebildet, die formschlüssig mit dem Ringkolben 12 verbunden sind. Die Anzahl der Spannschuhe 14 ist identisch mit der Anzahl der Klemmkörper 8.

Zur Anbindung an den Ringkolben 12 weist jeder der Spannschuhe 14 gegenüberliegend zu der Gleitfläche 11 einen Haltekragen 28 auf, der in eine am Ringkolben 12 ausgebildete Haltenut 29 formschlüssig eingreift. Insoweit ist der Ringkolben 12 und der Spannschuh 14 formschlüssig miteinander verbunden, so dass ein sicheres Hin- und Herführen des Spannschuhs 14 durch den Ringkolben 12 gewährleistet ist.

Bei dieser Ausführung der Klemmeinrichtung 6 ist die Möglichkeit gegeben, dass die Spannschuhe 14 und der Ringkolben 12 aus unterschiedlichen Materialien gebildet sind. Damit lassen sich insbesondere die Spannschuhe 14 aus einem gleitfreundlichen und verschleißfesten Material bilden.

Die Funktion des in Fig. 8 dargestellten Ausführungsbeispiels ist identisch mit den vorgenannten Ausführungsbeispielen nach Fig. 1 und 2, so dass keine weiteren Erläuterungen hierzu erfolgen. Zur Fixierung einer Spulhülse über die hervorragenden Klemmkörper 8 sind die Oberflächen der Klemmkörper bei dem in Fig. 8 dargestellten Ausführungsbeispiel waffelförmig ausgebildet, so dass an der Oberfläche der Klemmkörper 8 mehrere pyramidenartige Spannspitzen 30 gehalten sind, die insbesondere bei Papphülsen einen sicheren Halt zwischen Klemmkörper 8 und einer Spannhülse erzeugen.

Durch die Erfindung war es möglich, die Tragfähigkeit der Spulspindeln im erheblichen Maße zu steigern. Die Reduzierung der Einbauhöhe der Klemmeinrichtung lässt sich unmittelbar zur Vergrößerung der Hohlspindel nutzen.

Wie bereits zuvor erwähnt, können je nach Länge der Spulspindel zehn, zwölf oder sechszehn Spulhülsen aufgenommen werden. Somit kann die beschriebene Klemmeinrichtung eine Mehrzahl von Ringkolben aufweisen, um eine Mehrzahl von Klemmkörpern zu führen. Die Funktion jedes der in dem Ringraum zwischen der Mantelbuchse und der Hohlspindel angeordneten Ringkolben ist dabei identisch zu dem beschriebenen Ausführungsbeispiel. Insoweit erstreckt sich die Erfindung sowohl auf Spulspindeln, bei welcher nur eine Spulhülse am Umfang gespannt wird, als auch auf Spulspindeln, bei welchen eine Mehrzahl von Spulhülsen gleichzeitig am Umfang gehalten werden.

### Bezugszeichenliste

- 1: Mantelbuchse
- 2: Hohlspindel
- 3: Spindelträger
- 4: Antriebswelle
- 5: Ringraum
- 6: Klemmeinrichtung
- 7: Mantelöffnung
- 8: Klemmkörper
- 9: Spannkanten
- 10: Haltekragen
- 11: Gleitfläche
- 12: Ringkolben
- 13: Einschnitt
- 14: Spannschuh
- 15: Steg
- 16.1, 16.2: Dichtung
- 17: Druckfläche
- 18: Feder
- 19: Ausnehmung
- 20: Deckel
- 21: Druckraum
- 22: Druckanschluss
- 23: Bund
- 24: Spulhülse
- 25: Windung
- 26: Federdraht
- 27: Biegekante
- 28: Haltekragen
- 29: Haltenut
- 30: Spannspitzen

## Patentansprüche

1. Spulspindel für eine Aufspulmaschine mit einer äußeren Mantelbuchse (1) zur Aufnahme zumindest einer Spulhülse (24) und mit einer Klemmeinrichtung (6), die konzentrisch unterhalb der Mantelbuchse (1) am Umfang einer antreibbaren Hohlspindel (2) angeordnet ist, wobei die Klemmeinrichtung (6) mehrere Klemmkörper (8) aufweist, die in Öffnungen (9) der Mantelbuchse (1) geführt sind und die durch zumindest einen axial verschiebbaren Ringkolben (12) radial zum Spannen oder Entspannen der Spulhülse (24) bewegbar sind, wobei der Ringkolben (12) innerhalb eines zwischen der Mantelbuchse (1) und der Hohlspindel (2) gebildeten Ringkammer (5) angeordnet und durch mehrere Federn (18) in einer Spannstellung gehalten ist,
**dadurch gekennzeichnet, dass**
die Federn (18) jeweils mehrere in Umfangsrichtung des Ringkolbens (12) ausgerichtete flache Windungen (25) aufweisen.

2. Spulspindel nach Anspruch 1,
**dadurch gekennzeichnet, dass**
die Windungen (25) der Federn (18) jeweils durch einen mäanderförmig oder zick-zack-förmig gebogenen Federdraht (26) in einer Ebene gebildet sind.

3. Spulspindel nach Anspruch 2,
**dadurch gekennzeichnet, dass**
die Windungen (25) der Federn (18) in Umfangsrichtung des Ringkolbens (12) eine Knickung oder eine Krümmung aufweisen.

4. Spulspindel nach Anspruch 3,
**dadurch gekennzeichnet, dass**
die Knickungen oder die Krümmungen der Windungen (25) der Federn (18) einem mittleren Durchmesser des Ringkolbens (12) angepasst sind.

5. Spulspindel nach Anspruch 3 oder 4,
**dadurch gekennzeichnet, dass**
die Federn (18) gleichmäßig am Umfang des Ringkolbens (12) verteilt angeordnet und in Ausnehmungen (19) des Ringkolbens (12) geführt sind.

6. Spulspindel nach einem der Ansprüche 1 bis 5,
**dadurch gekennzeichnet, dass**
die Federn (12) als Druckfedern ausgebildet sind und innerhalb des Ringraums (5) zwischen einem Anschlag (20) und dem Ringkolben (12) eingespannt sind.

7. Spulspindel nach Anspruch 6,
**dadurch gekennzeichnet, dass**
der Ringkolben (12) an dem zu den Druckfedern (18) gegenüberliegenden Ende eine Druckfläche (17) aufweist, welche einen Druckraum (21) zur Führung eines Druckfluids begrenzt.

8. Spulspindel nach einem der Ansprüche 1 bis 7,
**dadurch gekennzeichnet, dass**
der Ringkolben (12) pro Klemmkörper (8) einen Spannschuh (14) aufweist, welcher mit dem betreffenden Klemmkörper (8) zusammenwirkt, und dass der Spannschuh (14) durch einen Einschnitt (13) im Ringkolben (12) gebildet oder formschlüssig mit dem Ringkolben verbunden ist.

9. Spulspindel nach Anspruch 8,
**dadurch gekennzeichnet, dass**
die Spannschuhe (14) durch jeweils einen elastischen Steg (15) mit dem Ringkolben (12) verbunden sind.

10. Spulspindel nach einem der Ansprüche 1 bis 9,
**dadurch gekennzeichnet, dass**
die Klemmkörper (8) jeweils eine wellenförmige Oberfläche mit mehreren Spannkanten (9) oder eine waffelförmige Oberfläche mit mehreren Spannspitzen (30) aufweisen.

## Claims

1. A spool spindle for a winding machine having an outer jacket bushing (1) for receiving at least one spool sleeve (24) and having a clamping device (6), which is arranged concentrically below the jacket bushing (1) over the circumference of a drivable hollow spindle (2), wherein the clamping device (6) has a plurality of clamping members (8), which are guided in openings (9) in the jacket bushing (1) and which are radially movable by at least one axially displaceable annular piston (12) to tension or relax the spool sleeve (24), wherein the annular piston (12) is arranged within an annular chamber (5) formed between the jacket bushing (1) and the hollow spindle (2), and is held in a tensioned position by a plurality of springs (18),
**characterized in that**
the springs (18) each have a plurality of flat windings (25) oriented in the circumferential direction of the annular piston (12).

2. The spool spindle as claimed in claim 1,
**characterized in that**
the windings (25) of the springs (18) are each formed by a spring wire (26) in a plane, said wire being bent in a meander-like or zigzag-like manner.

3. The spool spindle as claimed in claim 2,
**characterized in that**
the, windings (25) of the springs (18) are kinked or curved in the circumferential direction of the annular piston (12).

4. The spool spindle as claimed in claim 3,
**characterized in that**
the kinks or curvatures of the windings (25) of the springs (18) are adapted to a mean diameter of the annular piston (12).

5. The spool spindle as claimed in claim 3 or 4,
**characterized in that**
the springs (18) are distributed uniformly over the circumference of the annular piston (12) and are guided in recesses (19) in the annular piston (12).

6. The spool spindle as claimed in one of claims 1 to 5,
**characterized in that**
the springs (12) are formed as compression springs and mounted within the annular space (5) between a stop (20) and the annular piston (12).

7. The spool spindle as claimed in claim 6,
**characterized in that**
the annular piston (12) has a pressure area (17) at the end opposite the compression springs (18), said pressure area defining a pressure chamber (21) for guiding a pressurized fluid.

8. The spool spindle as claimed in one of claims 1 to 7,
**characterized in that**
the annular piston (12) has one tensioning pad (14) per clamping member (8), said tensioning pad cooperating with the relevant clamping member (8), and **in that** the tensioning pad (14) is formed by an indentation (13) in the annular piston (12) or is connected with a positive fit to the annular piston.

9. The spool spindle as claimed in claim 8,
**characterized in that**
the tensioning pads (14) are each connected to the annular piston (12) by a resilient web (15).

10. The spool spindle as claimed in one of claims 1 to 9,
**characterized in that**
the clamping members (8) each have an undulating surface with a plurality of tensioning edges (9) or a waffle-like surface with a plurality of tensioning points (30).

## Revendications

1. Broche à bobine pour une machine de bobinage comprenant une douille d'enveloppe extérieure (1) pour recevoir au moins un manchon de bobine (24) et comprenant un dispositif de serrage (6) qui est disposé concentriquement en dessous de la douille d'enveloppe (1) à la périphérie d'une broche creuse pouvant être entraînée (2), le dispositif de serrage (6) présentant plusieurs corps de serrage (8) qui sont guidés dans des ouvertures (9) de la douille d'enveloppe (1) et qui peuvent être déplacés radialement par au moins un piston annulaire déplaçable axialement (12) en vue du serrage ou du desserrage du manchon de bobine (24), le piston annulaire (12) étant disposé à l'intérieur d'une chambre annulaire (5) formée entre la douille d'enveloppe (1) et la broche creuse (2) et étant retenu par plusieurs ressorts (18) dans une position de serrage,
**caractérisée en ce que**
les ressorts (18) présentent à chaque fois plusieurs enroulements plats (25) orientés dans la direction périphérique du piston annulaire (12).

2. Broche à bobine selon la revendication 1,
**caractérisée en ce que**
les enroulements (25) des ressorts (18) sont à chaque fois formés dans un plan par un fil à ressort (26) courbé en forme de méandre ou en forme de zigzag.

3. Broche à bobine selon la revendication 2,
**caractérisée en ce que**
les enroulements (25) des ressorts (18) présentent, dans la direction périphérique du piston annulaire (12), une inflexion ou une courbure.

4. Broche à bobine selon la revendication 3,
**caractérisée en ce que**
les inflexions ou les courbures des enroulements (25) des ressorts (18) sont adaptées à un diamètre moyen du piston annulaire (12).

5. Broche à bobine selon la revendication 3 ou 4,
**caractérisée en ce que**
les ressorts (18) sont disposés de manière répartie uniformément à la périphérie du piston annulaire (12) et sont guidés dans des évidements (19) du piston annulaire (12).

6. Broche à bobine selon l'une quelconque des revendications 1 à 5,
**caractérisée en ce que**
les ressorts (12) sont réalisés sous forme de ressorts de compression et sont serrés à l'intérieur de l'espace annulaire (5) entre une butée (20) et le piston annulaire (12).

7. Broche à bobine selon la revendication 6,
**caractérisée en ce que**
le piston annulaire (12) présente à l'extrémité opposée aux ressorts de compression (18) une surface de pression (17) qui limite un espace de pression (21) pour le guidage d'un fluide sous pression.

8. Broche à bobine selon l'une quelconque des revendications 1 à 7,
**caractérisée en ce que**
le piston annulaire (12) présente, pour chaque corps de serrage (8), un patin de tensionnement (14) qui coopère avec le corps de serrage concerné (8) et **en ce que** le patin de tensionnement (14) est formé par une entaille (13) dans le piston annulaire (12) ou est connecté par engagement positif avec le piston annulaire.

9. Broche à bobine selon la revendication 8,
**caractérisée en ce que**
les patins de tensionnement (14) sont connectés au piston annulaire (12) à chaque fois par une nervure élastique (15).

10. Broche à bobine selon l'une quelconque des revendications 1 à 9,
**caractérisée en ce que**
les corps de serrage (8) présentent à chaque fois une surface ondulée avec plusieurs arêtes de tensionnement (9) ou une surface en forme de gaufre avec plusieurs pointes de tensionnement (30).
